# FASCICULE DE BREVET EUROPEEN

(11) **EP 1 274 519 B1**
(45) Date de publication et mention de la délivrance du brevet: **23.01.2008**
(21) Numéro de dépôt: 01919606.2
(22) Date de dépôt: 02.04.2001
(51) Int. Cl.: B07C 5/34

(54) **PROCEDE ACOUSTIQUE POUR DISCRIMINER DES ENVELOPPES EN PAPIER ET EN MATIERE PLASTIQUE**
VERFAHREN ZUR UNTERSCHEIDUNG ZWISCHEN UMSCHLÄGE AUS PAPIER UND AUS KUNSTSTOFF
ACOUSTIC METHOD FOR DISCRIMINATING PAPER AND PLASTIC ENVELOPES

(30) Priorité: 07.04.2000 FR 0004443
(43) Date de publication de la demande: 15.01.2003
(73) Titulaire: Solystic, 94257 Gentilly Cedex (FR)
(72) Inventeur: CHAUME, François, F-26320 Saint Marcelle les Valence (FR); TELUOB, Jean-Marc, F-07130 Cormas (FR)
(74) Mandataire: Prugneau, Philippe
(86) Numéro de dépôt international: PCT/FR2001/000971
(87) Numéro de publication internationale: WO 2001/076775

(56) Documents cités:
- DE-A- 4 217 481
- US-A- 5 632 381

## Description

L'invention porte sur un procédé pour discriminer dans une machine de traitement d'articles de courrier, des articles de courrier mis sous enveloppe en papier et des articles de courrier mis sous enveloppe en matière plastique.

Certaines applications postales requièrent l'impression de codes à barres sur les enveloppes des plis postaux. Il se trouve que le courrier à traiter par les machines de tri est emballé non seulement sous enveloppe en papier mais souvent aussi sous enveloppe en matière plastique. Il se pose alors le problème de l'impression des codes à barres sur les enveloppes en matière plastique, car sur ce genre de support, l'encre est longue à sécher et les codes à barres imprimés sont susceptibles de s'effacer par frottement des enveloppes sur les organes de la machine de tri. Afin d'éviter d'apposer sur tous les plis traités par une machine de tri, des étiquettes servant de support aux codes à barres à imprimer, il a été envisagé de discriminer les enveloppes en matière plastique et les enveloppes en papier de telle sorte qu'une étiquette est apposée sur un pli que si ce pli est sous enveloppe en matière plastique.

On connaît déjà plusieurs techniques de discrimination des enveloppes en papier et des enveloppes en matière plastique. Une technique connue repose sur un principe optique consistant à faire réfléchir un rayon lumineux sur l'enveloppe à contrôler et à mesurer l'énergie réfléchie. La matière plastique étant plus réflective que le papier, la discrimination est simple à mettre en oeuvre. Toutefois, cette technique de discrimination par mesure optique peut s'avérer inefficace quand les enveloppes en matière plastique sont mates et/ou colorées, c'est-à-dire quand elles ont une réflectance proche de celle du papier. Une autre technique connue repose sur un principe pneumatique consistant à déformer par aspiration l'enveloppe à contrôler et à mesurer une variation de pression liée à cette déformation. Une enveloppe en matière plastique étant généralement moins rigide qu'une enveloppe en papier, la discrimination est simple à mettre en oeuvre. Toutefois l'efficacité de cette technique de discrimination par mesure pneumatique est très sensible à la poussière et requière dont un nettoyage fréquent du capteur de pression pour maintenir les performances de la mesure. Le brevet US-5632381 divulgue un procédé pour classifier des feuilles de papier et de carton basé sur la comparaison du signal acoustique produit par la percussion d'un bélier sur les feuilles. Le brevet DE-4217481 propose de classifier des objets en papier, aluminium et plastique par voie électrostatique.

Le but de l'invention est de proposer une autre solution pour discriminer des articles de courrier mis sous enveloppe en papier et des articles de courrier mis sous enveloppe en matière plastique qui ne présente pas les inconvénients indiqués ci-dessus.

A cet effet, l'invention a pour objet un procédé pour discriminer des articles de courrier mis sous enveloppe en papier et des articles de courrier mis sous enveloppe en matière plastique, caractérisé en ce qu'il consiste à déplacer chaque article de courrier devant un organe à dépression afin de produire un signal acoustique résultant d'un effet de succion de l'organe à dépression sur une face dudit article alors qu'il est en mouvement devant ledit organe à dépression, et à comparer ledit signal acoustique avec un signal de référence pour détecter si l'enveloppe dudit article est en papier ou en matière plastique. Plus particulièrement, selon l'invention on extrait dudit signal acoustique des caractéristiques spectrales et on compare lesdites caractéristiques spectrales à des valeurs de références correspondantes pour détecter si l'enveloppe dudit article est en papier ou en matière plastique. On a ainsi remarqué que, dans une installation de dépilage d'articles de courrier munie d'un séparateur de prise double constitué par une buse d'aspiration, le bruit résultant de l'effet d'aspiration par le séparateur de prise double sur une face d'un article dépilé alors que cet article est en mouvement devant la buse d'aspiration est différent suivant que l'article de courrier est mis sous enveloppe en papier ou sous enveloppe en matière plastique. Plus particulièrement, des analyses spectrales des signaux acoustiques relevés pour des articles de courrier mis sous enveloppe en matière plastique et des signaux acoustiques relevés pour des articles de courrier mis sous enveloppe en papier ont mis en évidence que les premiers signaux acoustiques correspondant aux enveloppes en matière plastique présentent tous une caractéristique de forte amplitude dans un certain intervalle de fréquences qui ne se retrouve pas dans les signaux acoustiques correspondant aux enveloppes en papier.

Comme décrit dans la revendication 3, l'invention a aussi pour objet un dispositif pour la mise en oeuvre du procédé selon les revendications 1 et 2.

Le procédé selon l'invention est décrit ci-après et sa mise en oeuvre est illustrée sur le dessin unique qui montre très schématiquement un dispositif de dépilage d'articles de courrier avec un séparateur de prise double (ou multiple) constitué par une buse d'aspiration. revendications 1 et 2.

Sur la figure, on a représenté un dispositif de dépilage de plis postaux comprenant classiquement un magasin 1 chargé avec une pile de plis postaux tels que P1,P2,P3 entraînée suivant une certaine direction D vers une tête de dépilage comprenant une buse d'aspiration 2 devant laquelle est déplacée une bande perforée 3 engagée sur des poulies de renvoi telles que 4. La buse d'aspiration 2 exerce une force d'aspiration suivant la direction D qui tend à plaquer le premier pli de la pile chargée dans le magasin 1 contre la courroie perforée 3 ce qui fait que ce pli est déplacé sur chant par la courroie perforée suivant une direction D' perpendiculaire à la direction D et est séparé de la pile.

Le dispositif de dépilage illustré sur la figure comprend un séparateur de prise double (ou multiple) constitué par une buse d'aspiration 5 qui exerce une force d'aspiration dans le sens opposé à celle exercée par la buse 2. La buse 5 est disposée légèrement en aval de la buse 2 suivant la direction D'. Comme chaque pli dépilé est déplacé sur chant entre les deux buses d'aspiration 2 et 5, les buses d'aspiration 2 et 5 agissent sur des faces opposées du pli. La force d'aspiration de la buse 2 est prévue sensiblement supérieure à celle de la buse 5 ce qui fait que si un seul pli s'engage entre les deux buses 2 et 5, il est déplacé suivant la direction D' par l'action combinée de la buse 2 et de la courroie 3. Par contre si deux plis s'engagent en même temps entre les deux buses 2 et 5, celui qui est du côté de la buse 5 est arrêté puisqu'il ne subit pas l'action de la buse 2 alors que celui qui est du côté de la buse 2 est déplacé suivant la direction D' par l'action combinée de la buse 2 et de la courroie 3 comme indiqué plus haut.

L'effet de succion de la buse 5 sur une face d'un pli séparé de la pile et qui est déplacé devant la buse 5 est augmenté lorsque le front avant du pli se trouve à l'axe des roues basse pression RBP (illustrées schématiquement en traits interrompus). Ce niveau d'aspiration commandé et réglable provoque un signal acoustique qui est détecté par un capteur 6 tel qu'un microphone. Ce capteur 6 est de préférence disposé à proximité du séparateur de prise double et donc de la buse 5 comme illustré sur la figure pour éviter le plus possible la détection d'autres bruits parasites produits par le dispositif de dépilage. Le signal acoustique détecté par le capteur 6 est comparé avec un signal de référence pour détecter si l'enveloppe du pli est en papier ou en matière plastique. Le niveau de bruit enregistré et analysé pour la détection est issu du signal généré par l'aspiration commandée. L'aspiration permanente génère un bruit de fond non significatif pour la détection.

Pour effectuer la comparaison, on extrait du signal acoustique certaines caractéristiques spectrales représentatives : puissance du signal, raies spectrales, modèle d'enveloppe du signal ; pour les comparer à des valeurs de références correspondantes afin de détecter si l'enveloppe est en papier ou en matière plastique. L'extraction de ces caractéristiques peut facilement être réalisée comme cela est connu après filtrage, numérisation et autres traitements sur le signal acoustique qui sont réalisés par une unité de traitement de données 7, tel qu'un micro-ordinateur ou un circuit spécialisé fournissant en sortie une information D indiquant si l'enveloppe est en papier ou en matière plastique. Les valeurs de référence servant à la comparaison sont constituées simplement par enregistrement de signaux acoustiques relevés dans le dispositif de dépilage pour des plis de référence mis sous enveloppe en papier ou en matière plastique.

## Revendications

1. Un procédé pour discriminer dans une machine de traitement d'articles de courrier, des articles de courrier (P1,P2,P3) mis sous enveloppe en papier et des articles de courrier mis sous enveloppe en matière plastique, **caractérisé en ce qu'**il consiste à déplacer chaque article de courrier devant un organe à dépression (5) afin de produire un signal acoustique résultant d'un effet de succion de l'organe à dépression sur une face dudit article alors qu'il est en mouvement devant ledit organe à dépression, et à comparer ledit signal acoustique avec un signal de référence pour détecter si l'enveloppe dudit article est en papier ou en matière plastique.

2. Le procédé selon la revendication 1, dans lequel on extrait dudit signal acoustique des caractéristiques spectrales et on compare lesdites caractéristiques spectrales à des valeurs de références correspondantes pour détecter si l'enveloppe dudit article est en papier ou en matière plastique.

3. Un dispositif pour la mise en oeuvre du procédé selon l'une des revendications 1 ou 2, comprenant un organe à dépression (5) servant de séparateur de prise double dans une installation de dépilage d'articles de courrier, un capteur acoustique (6) disposé à proximité dudit séparateur de prise double pour relever le signal acoustique résultant d'un effet de succion dudit séparateur de prise double sur une face de chaque article de courrier dépilé alors qu'il est en mouvement devant ledit séparateur de prise double, et une unité de traitement de données (7) qui reçoit dudit capteur ledit signal acoustique pour le comparer avec un signal de référence afin de détecter si l'enveloppe dudit article est en papier ou en matière plastique.

## Claims

1. In a machine for processing mail articles, a method of distinguishing between mail articles (P1, P2, P3) contained in envelopes made out of paper and mail articles contained in envelopes made out of plastics material, the method being **characterised in that** it consists in displacing each mail article in front of a pressure member (5) so as to produce an acoustic signal that results from a suction effect of the pressure member on one face of said article while it moves in front of said pressure member, and in comparing said acoustic signal with a reference signal in order to detect whether the envelope of said article is made out of paper or out of plastics material.

2. The method according to claim 1, in which spectral characteristics are extracted from said acoustic signal and are compared with corresponding reference values in order to detect whether the envelope of said article is made out of paper or out of plastics material.

3. A device for implementing the method according to claim 1 or claim 2, the device comprising a pressure member (5) serving as a dual-point separator in an installation for unstacking mail articles, an acoustic sensor (6) disposed in the vicinity of said dual-point separator so as to pick up the acoustic signal that results from a suction effect of said dual-point separator on one face of each unstacked mail article while it moves in front of said dual-point separator, and a data processor unit (7) which receives said acoustic signal from said sensor so as to compare it with a reference signal in order to detect whether the envelope of said article is made out of paper or out of plastics material.

## Patentansprüche

1. Verfahren zur Unterscheidung in einer Maschine zur Bearbeitung von Postgegenständen (P1, P2, P3) zwischen in Papierumschlägen verpackten Postgegenständen oder in Kunststoffumschlägen verpackten Postgegenständen, **gekennzeichnet dadurch, dass** es umfasst: Verlagern jedes Postgegenstandes vor eine Andruckvorrichtung (5), um ein akustisches Signal zu erzeugen, das von einem Saugeffekt der Andruckvorrichtung auf eine Seite des Gegenstandes herrührt, wenn dieser vor der Andruckvorrichtung in Bewegung ist, und Vergleichen des akustischen Signals mit einem Referenzsignal, um zu ermitteln, ob der Umschlag des Gegenstandes aus Papier oder aus Kunststoff ist.

2. Verfahren nach Anspruch 1, wobei dem akustischen Signal Spektraleigenschaften entnommen werden und die Spektraleigenschaften mit entsprechenden Referenzwerten verglichen werden, um zu ermitteln, ob der Umschlag des Gegenstandes aus Papier oder aus Kunststoff ist.

3. Vorrichtung zur Anwendung des Verfahrens nach einem der Ansprüche 1 oder 2, bestehend aus einer Andruckvorrichtung (5), die als doppelt wirkende Trenneinrichtung in einer Entstapelungsanlage für Postgegenstände dient, aus einem Schallaufnehmer (6), der in der Nähe der doppelt wirkenden Trenneinrichtung angebracht ist, um das akustische Signal aufzunehmen, das aus dem Saugeffekt der doppelt wirkenden Trenneinrichtung auf einer Seite jedes entstapelten Postgegenstandes resultiert, wenn dieser vor der doppelt wirkenden Trenneinrichtung in Bewegung ist und aus einer Datenverarbeitungseinheit (7), die das akustische Signal von dem Aufnehmer empfängt, um es mit einem Referenzsignal zu vergleichen, um zu ermitteln, ob der Umschlag des Gegenstandes aus Papier oder aus Kunststoff ist.
